# EUROPÄISCHE PATENTSCHRIFT

(11) **EP 2 246 118 B1**
(45) Veröffentlichungstag und Bekanntmachung des Hinweises auf die Patenterteilung: **16.10.2013**
(21) Anmeldenummer: 10161575.5
(22) Anmeldetag: 30.04.2010
(51) Int. Cl.: B05B 1/00, B08B 3/02, B05B 13/02

(54) **Strahlrohr**
Jet pipe
Tube nettoyeur à jet

(30) Priorität: 30.04.2009 DE 202009006789 U
(43) Veröffentlichungstag der Anmeldung: 03.11.2010
(73) Patentinhaber: Poeschl, Oliver J., 30890 Barsinghausen (DE)
(72) Erfinder: Poeschl, Oliver J., 30890 Barsinghausen (DE)
(74) Vertreter: Schön, Christoph

(56) Entgegenhaltungen:
- FR-A1- 2 631 817
- GB-A- 971 760

## Beschreibung

Die Erfindung betrifft ein Strahlrohr zum Anschliessen an eine Vorrichtung zur Abgabe eines unter Druck stehenden Reinigungsmediums, mit einem Anschlussteil zum Herstellen einer Strömungsverbindung mit der Abgabevorrichtung und mit einem sich an das Anschlussteil anschliessenden gekrümmten Rohrteil, an dessen freiem Ende eine Düse zur Abgabe des Reinigungsmediums angeordnet ist.

Strahlrohre, die an eine Vorrichtung zur Abgabe eines unter Druck stehenden Reinigungsmediums angeschlossen werden können, sind in vielfältiger Ausführungsform bekannt. Als Reinigungsmedium kann beispielsweise eine Flüssigkeit zum Einsatz kommen, insbesondere Wasser, das unter Druck steht. Bevorzugt kann das Strahlrohr an eine Spritzpistole angeschlossen werden, die an das freie Ende eines Druckschlauches für das Reinigungsmedium angeschlossen werden kann. So sind beispielsweise Strahlrohre bekannt, die an die Spritzpistole eines Hochdruckreinigungsgerätes anschliessbar sind. An ihrem freien Ende tragen die Strahlrohre eine Düse, mit deren Hilfe ein Strahl des unter Druck stehenden Reinigungsmediums beispielsweise auf einen zu reinigenden Gegenstand gerichtet werden kann.

Alternativ zu einer Reinigungsflüssigkeit kann auch ein unter Druck stehendes Gas zur Reinigung eines Gegenstandes herangezogen werden, beispielsweise Druckluft. Es kann auch vorgesehen sein, dass man mittels des Strahlrohres beispielsweise ein Gemisch aus Trockeneis und Druckluft auf einen zu reinigenden Gegenstand richtet.

Damit das unter Druck stehende Reinigungsmedium auf bequeme Weise auch auf eine schwer zugängliche Seite eines zu reinigenden Gegenstandes gerichtet werden kann, ist das starre Rohrteil gekrümmt. Derartige Strahlrohre können beispielsweise zur Reinigung von Fahrzeugunterseiten oder Kotflügeln zum Einsatz kommen.

Es kann vorkommen, dass ein zu reinigender Gegenstand von einer Abdeckung abgedeckt ist, die Durchtrittsöffnungen aufweist, wobei das Strahlrohr durch die Durchrittsöffnungen hindurchgeführt werden soll. Beispielsweise werden Entwässerungsrinnen, die der Entwässerung von versiegelten Flächen dienen, von einem Gitter abgedeckt, das mittels einer Klemm-, Steck-, Klapp- oder Schraubverbindung mit der Entwässerungsrinne verbunden ist. Sollen derartige Entwässerungsrinnen gereinigt werden, so ist es häufig erforderlich, die Abdeckung zu entfernen, da ansonsten das unter Druck stehende Reinigungsmedium, beispielsweise eine unter Druck stehende Flüssigkeit, nicht unmittelbar in die Entwässerungsrinne gerichtet werden kann.

In der GB 971,760 A wird ein Reinigungskopf mit einer Mischdüse zur Mischung von zwei Medien beschrieben. Die FR 2 631 817 A zeigt einen Handsprühkopf mit einem Rohrstück mit einer am Ende vorgesehenen Düse.

Aufgabe der vorliegenden Erfindung ist es, ein Strahlrohr der eingangs genannten Art derart weiterzubilden, dass es erweiterte Einsatzmöglichkeiten aufweist und insbesondere auch eine einfachere Reinigung von abgedeckten Entwässerungsrinnen ermöglicht.

Diese Aufgabe wird bei einem Strahlrohr der gattungsgemässen Art erfindungsgemäss dadurch gelöst, dass die Düse in das Rohrteil eintaucht.

In die Erfindung fliesst der Gedanke mit ein, dass die Einsatzmöglichkeiten des Strahlrohres erweitert werden können, wobei es insbesondere auch zur wirksamen Reinigung von Entwässerungsrinnen zum Einsatz kommen kann, die von einer Abdeckung abgedeckt sind, indem der Durchmesser des Strahlrohres im Bereich des freien Endes des Rohrteiles möglichst gering gewählt wird. Der Durchmesser des Rohrteiles an seinem freien Ende wird im Wesentlichen durch die Düse definiert, die üblicherweise auf das Rohrteil aufgeschraubt ist. Erfindungsgemäß ist vorgesehen, dass die Düse in das Rohrteil eintaucht. Dadurch kann der Durchmesser des Strahlrohres im Bereich des freien Endes des Rohrteiles einschließlich der Düse gering gehalten werden. Dies wiederum gibt die Möglichkeit, das Rohrteil mit seinem freien Endbereich durch Öffnungen der Abdeckungen von Entwässerungsrinnen hindurchzuführen, so dass die Düse in die Entwässerungsrinne eintaucht und dadurch das aus der Düse austretende Reinigungsmedium unmittelbar in die Entwässerungsrinne eintreten kann zur Entfernung von Schmutz.

Vorzugsweise ist die Düse vollständig vom Rohrteil aufgenommen, d. h. die Düse taucht vollständig in das freie Ende des Rohrteiles ein. Die Düse erfordert bevorzugt keine Erweiterung des Durchmessers des Rohrteiles, sie ist vielmehr von außen nicht ohne Weiteres erkennbar. Der Durchmesser des Strahlrohres am freien Ende des Rohrteils kann dadurch besonders gering gehalten werden. Dies wiederum gibt die Möglichkeit, das Rohrteil auch durch enge Öffnungen hindurchzuführen. Die Einsatzmöglichkeiten des Strahlrohres werden dadurch beträchtlich erweitert.

Bei einer vorteilhaften Ausführungsform ist die Düse mit dem Rohrteil lösbar verbindbar, insbesondere verschraubbar. Dies gibt die Möglichkeit, die Düse auszutauschen, so dass je nach Reinigungsaufgabe eine spezielle Düse zum Einsatz kommen kann.

Vorzugsweise ist die Düse in das Rohrteil eingeschraubt. Das Rohrteil kann an seinem freien Ende ein Innengewinde aufweisen, das mit einem Aussengewinde der Düse zusammenwirkt.

Bei einer vorteilhaften Ausführungsform ist der Durchmesser des Rohrteils in seinem die Düse umgebenden Bereich nicht grösser als im restlichen Bereich des Rohrteils.

Insbesondere kann vorgesehen sein, dass das Rohrteil ausgehend vom Anschlussteil bis zu dem die Düse umgebenden Bereich einen gleich bleibenden Durchmesser aufweist.

Der Durchmesser des Rohrteils beträgt bei einer besonders bevorzugten Ausgestaltung der Erfindung maximal 10 mm bis 12 mm. Insbesondere kann vorgesehen sein, dass der Aussendurchmesser des Rohrteiles über seine gesamte Länge nicht mehr als 9 mm beträgt.

Günstigerweise umfasst das Rohrteil einen ersten und einen zweiten Rohrabschnitt, wobei sich der erste Rohrabschnitt an das Anschlussteil anschliesst und geradlinig verläuft und der zweite Rohrabschnitt im Winkel zum ersten Rohrabschnitt ausgerichtet ist und an seinem freien Ende die Düse trägt, wobei der Abstand des freien Endes des zweiten Rohrabschnitts von der Längsachse des ersten Rohrabschnitts weniger als 10 cm beträgt, insbesondere weniger als 6 cm. Ein verhältnismässig kurzer Abstand zwischen der Längsachse des ersten Rohrabschnittes und dem freien Ende des zweiten Rohrabschnittes hat den Vorteil, dass das Rohrteil auch durch verhältnismässig kurze Öffnungen von Abdeckungen von Entwässerungsrinnen hindurchgeführt werden kann. Ausserdem erleichtert ein verhältnismässig kurzer Abstand zwischen der Längsachse des ersten Rohrabschnitts und dem freien Ende des zweiten Rohrabschnitts die Handhabung des Strahlrohres bei der Reinigung verhältnismässig flacher Entwässerungsrinnen.

Günstigerweise ist der erste Rohrabschnitt länger als der zweite Rohrabschnitt.

Insbesondere kann vorgesehen sein, dass der erste Rohrabschnitt mindestens doppelt so lang ist wie der zweite Rohrabschnitt.

Bei einer vorteilhaften Ausführungsform beträgt die Länge des ersten Rohrabschnittes ein Vielfaches der Länge des zweiten Rohrabschnittes.

Der erste Rohrabschnitt kann beispielsweise eine Länge von mindestens 10 cm aufweisen.

Der zweite Rohrabschnitt ist bevorzugt in einem Winkel von 30[deg.] bis 150[deg.], insbesondere in einem Winkel von 90[deg.], zum ersten Rohrabschnitt ausgerichtet.

Das Anschlussteil und/oder das Rohrteil sind bei einer bevorzugten Ausgestaltung des erfindungsgemässen Strahlrohres aus Metall gefertigt. So kann beispielsweise vorgesehen sein, dass das Anschlussteil aus Messing hergestellt ist. Das Rohrteil kann vorzugsweise aus einem Stahl gefertigt sein, insbesondere aus Edelstahl.

Das Rohrteil ist starr ausgestaltet. Vorzugsweise ist es mit dem Anschlussteil starr verbunden. Es kann beispielsweise vorgesehen sein, dass das Rohrteil mit dem Anschlussteil verpresst ist. Alternativ oder ergänzend kann eine stoffschlüssige Verbindung, beispielsweise eine Löt- oder Schweissverbindung, zum Einsatz kommen.

Um die Handhabung des Strahlrohres zu erleichtern, ist es von Vorteil, wenn das Strahlrohr ein Griffteil aufweist, das das Anschlussteil umgibt. Das Griffteil kann vom Benutzer ergriffen werden. Es kann zumindest bereichsweise aus einem thermisch isolierenden Material gefertigt sein, so dass die Gefahr einer Verletzung des Benutzers bei Einsatz eines heissen oder sehr kalten Reinigungsmediums gering gehalten wird.

Günstigerweise umfasst das Griffteil ein Verbindungselement und ein Griffelement, wobei das Verbindungselement mit der Abgabevorrichtung lösbar verbindbar ist und das Griffelement das Verbindungselement umgibt und einen Griff ausbildet zum Ergreifen des Strahlrohres. Das Verbindungselement kann hierbei aus einem anderen Material hergestellt sein als das Griffelement.

Beispielsweise kann vorgesehen sein, dass das Verbindungselement aus Metall gefertigt ist, vorzugsweise aus Messing.

Das Griffelement ist bei einer vorteilhaften Ausführungsform aus einem Kunststoffmaterial gefertigt, insbesondere kann vorgesehen sein, dass das Griffelement als Spritzgussteil ausgestaltet ist.

Das Verbindungselement kann zur lösbaren Verbindung mit der Abgabevorrichtung ein Gewinde aufweisen. Vorzugsweise umfasst das Verbindungselement ein Innengewinde, das auf ein korrespondierendes Verbindungsteil der Abgabevorrichtung aufgeschraubt werden kann.

Günstigerweise ist das Verbindungselement relativ zum Anschlussteil verdrehbar. Dies gibt die Möglichkeit, das Verbindungselement beim Verbinden mit der Abgabevorrichtung relativ zum Anschlussteil zu verdrehen.

Das Griffelement ist bevorzugt drehfest mit dem Verbindungselement verbunden. Dies hat den Vorteil, dass das Griffelement zusammen mit dem Verbindungselement relativ zum Anschlussteil verdreht werden kann, um das Verbindungselement mit der Abgabevorrichtung zu verbinden.

Günstigerweise ist das Verbindungselement vom Griffelement umspritzt. Es kann beispielsweise vorgesehen sein, dass das Verbindungselement bei der Herstellung des Griffelementes in eine Spritzgussform eingelegt und anschliessend von das Griffelement ausbildendem Kunststoffmaterial umspritzt wird.

Von besonderem Vorteil ist es, wenn das Griffteil relativ zum Rohrteil verschiebbar ist. Dies erleichtert das Anschliessen des Strahlrohres an die Vorrichtung zur Abgabe des unter Druck stehenden Reinigungsmediums.

Bei einer vorteilhaften Ausführungsform beträgt der Durchmesser des Griffelements mindestens 3 cm, vorzugsweise mehr als 4 cm. Dies erhöht nicht nur die mechanische Stabilität des Griffteils sondern erleichtert es einem Benutzer auch, das Strahlrohr am Griffteil zu halten.

Die Länge des Griffelements beträgt vorzugsweise mindestens 10 cm. Dies ist insbesondere von Vorteil, wenn ein erhitztes oder sehr kaltes Reinigungsmedium zum Einsatz kommt, denn aufgrund der Länge von mindestens 10 cm wird die Gefahr verringert, dass der Benutzer beim Halten des Strahlrohres mit dem Rohrteil in Kontakt gelangt.

Günstigerweise bildet des Griffelement einen sich konisch verjüngenden vorderen Griffbereich aus. Die konische Verjüngung erleichtert das Ergreifen des Griffelementes. Hierbei kann vorgesehen sein, dass der vordere Griffbereich nach aussen abstehende Rippen oder Nocken trägt.

Als vorteilhaft hat es sich erwiesen, wenn der vordere Griffbereich einen Ringraum definiert, der das Rohrteil über einen Teilbereich seiner Länge in Umfangsrichtung umgibt. Der Ringraum kann sich ausgehend vom Anschlussteil über einen Teilbereich des Rohrteiles erstrecken. Der Ringraum kann mit einem thermischen Isolationsmaterial, beispielsweise mit Luft gefüllt sein.

Bei einer bevorzugten Ausgestaltung bildet das Griffelement einen zylindrischen hinteren Griffbereich aus.

Zur Erhöhung der mechanischen Stabilität des Griffteiles ist es von Vorteil, wenn dieses doppelwandig ausgestaltet ist.

Die nachfolgende Beschreibung einer bevorzugten Ausführungsform der Erfindung dient im Zusammenhang mit der Zeichnung der näheren Erläuterung. Es zeigen:
1: eine perspektivische Darstellung eines erfindungsgemässen Strahlrohres und
2: einen Längsschnitt des Strahlrohres aus 1.

In der Zeichnung ist schematisch ein erfindungsgemässes Strahlrohr 10 dargestellt mit einem Griffteil 12 , das ein Anschlussteil 14 umgibt. Das Anschlussteil 14 ist mit einem Nippel ausgestaltet, in den ein hinterer Endabschnitt 16 eines starren Rohrteiles 18 eingepresst ist. Das Rohrteil 18 ist vorzugsweise aus Metall gefertigt, insbesondere aus Edelstahl. In das freie Ende 20 des Rohrteiles 18 ist eine Düse 22 eingeschraubt. Die Düse 22 weist hierzu ein Aussengewinde auf, das mit einem korrespondierenden Innengewinde des Rohrteiles 18 zusammenwirkt. Die Düse 22 taucht vollständig in das Rohrteil 18 ein und wird von diesem in Umfangsrichtung umgeben.

Das Rohrteil 18 weist einen ersten Rohrabschnitt 24 auf, der ausgehend vom Anschlussteil 14 geradlinig verläuft. Ausserdem weist das Rohrteil 18 einen zweiten Rohrabschnitt 26 auf, der die Düse 22 aufnimmt und in einem Winkel von 90[deg.] zur Längsachse 28 des ersten Rohrabschnittes 24 ausgerichtet ist. Ein dritter Rohrabschnitt 30 ist kreisbogenförmig gekrümmt und verbindet den ersten Rohrabschnitt 24 mit dem zweiten Rohrabschnitt 26.

Das freie Ende 20 des Rohrteiles 18 bildet auch das freie Ende des zweiten Rohrabschnitts 26 aus. Es ist in einem Abstand A von maximal 60 mm zur Längsachse 28 des ersten Rohrabschnittes 24 angeordnet.

Der Durchmesser des Rohrteiles 18 beträgt über dessen gesamte Länge einschliesslich des die Düse 22 umgebenden Bereiches maximal 10 mm bis 12 mm, in der dargestellten Ausführungsform beträgt der Durchmesser weniger als 9 mm.

Das Griffteil 12 umfasst ein hülsenförmiges Verbindungselement 32 , das an einem vorderen Ende 33 abgekröpft ist und das Anschlussteil 14 in Umfangsrichtung umgibt, wobei das abgekröpfte vordere Ende 33 einen Anschlag für das nippelförmige Anschlussteil 14 ausbildet. Das Verbindungselement 32 ist ebenso wie das Anschlussteil 14 aus Messing hergestellt.

In Ergänzung zum Verbindungselement 32 weist das Griffteil 12 ein doppelwandiges Griffelement 35 auf, das drehfest mit dem Verbindungselement 32 verbunden ist und als Kunststoff-Spritzgussteil ausgestaltet ist. Das Griffelement 35 bildet in einem vorderen, in Längsrichtung des Strahlrohres 10 über das Verbindungselement 32 überstehenden Bereich einen vorderen Griffbereich 37 aus, der sich konisch verjüngt und aussenseitig Längsrippen 38 trägt. Ausserdem bildet das Griffelement 35 einen hinteren Griffbereich 40 aus, der zylindrisch ausgestaltet ist. Der vordere Griffbereich 37 umgibt einen Ringraum 42 , der sich über einen Teilbereich des ersten Rohrabschnittes 24 erstreckt und sich an das Verbindungselement 32 anschliesst.

Das Verbindungselement 32 weist ein Innengewinde 44 auf, mit dessen Hilfe das Strahlrohr 10 mit einer Vorrichtung zur Abgabe eines unter Druck stehenden Reinigungsmediums, beispielsweise mit einer Spritzpistole eines Hochdruckreinigungsgerätes, verschraubt werden kann. Ein von einem Dichtring 47 umgebener Anschlussbereich 46 des Anschlussteiles 14 kann hierbei in einen komplementär ausgestalteten Anschlussbereich der Abgabevorrichtung eintauchen zur Herstellung einer Strömungsverbindung zwischen der Abgabevorrichtung und dem Strahlrohr 10.

Mit Hilfe des Strahlrohres 10 kann ein unter Druck stehendes Reinigungsmedium, beispielsweise eine unter Druck stehende Reinigungsflüssigkeit, auf einen zu reinigenden Gegenstand gerichtet werden. Da der Durchmesser des Rohrteiles 18 über dessen gesamte Länge, also auch in dem die Düse 22 umgebenden Bereich, verhältnismässig gering gewählt ist, nämlich kleiner als 9 mm, kann der zweite Rohrabschnitt 26 des Rohrteiles 18 durch eine Öffnung einer Abdeckung hindurchgeführt werden, die beispielsweise eine Entwässerungsrinne abdeckt. Dies gibt die Möglichkeit, das unter Druck stehende Reinigungsmedium durch die Öffnung der Abdeckung der Entwässerungsrinne hindurch unmittelbar in die Entwässerungsrinne zu richten, um diese von Schmutz zu befreien. Das Strahlrohr 10 eignet sich daher insbesondere zur Reinigung von Entwässerungsrinnen, die von einer Abdeckung mit einer Vielzahl von Öffnungen abgedeckt ist, wobei die Abdeckung zur Reinigung der Entwässerungsrinne nicht von der Entwässerungsrinne entfernt werden muss. Insbesondere kann vorgesehen sein, dass die Entwässerungsrinne und die Abdeckung unlösbar miteinander verbunden sind, um einem Diebstahl oder Vandalismus vorzubeugen. Trotz der unlösbaren Verbindung der Abdeckung mit der Entwässerungsrinne kann die Entwässerungsrinne mittels des Strahlrohres 10 auf einfache Wiese zuverlässig gereinigt werden.

## Patentansprüche

1. Strahlrohr zum Anschließen an eine Vorrichtung zur Abgabe eines unter Druck stehenden Reinigungsmediums, mit einem Anschlussteil zum Herstellen einer Strömungsverbindung mit der Abgabevorrichtung und mit einem sich an das Anschlussteil anschließenden, gekrümmten, starren Rohrteil, an dessen freiem Ende eine Düse zur Abgabe des Reinigungsmediums angeordnet ist, **dadurch gekennzeichnet, dass** die Düse (22) in das Rohrteil (18) eintaucht, dass das Rohrteil (18) im die Düse umgebenden Bereich einen Durchmesser von maximal 10 - 12 mm aufweist, und dass die Düse (22) ein Außengewinde aufweist, das mit einem korrespondierenden Innengewinde des Rohrteils (18) zusammenwirkt.

2. Strahlrohr nach Anspruch 1, **dadurch gekennzeichnet, dass** die Düse (22) vollständig vom Rohrteil (18) aufgenommen ist.

3. Strahlrohr nach Anspruch 1 oder 2, **dadurch gekennzeichnet, dass** der Durchmesser des Rohrteils (18) in seinem die Düse (22) umgebenden Bereich nicht größer ist als im restlichen Bereich des Rohrteils (18), wobei vorzugsweise das Rohrteil (18) ausgehend vom Anschlussteil (14) bis zu dem die Düse (22) umgebenden Bereich einen gleich bleibenden Durchmesser aufweist, wobei besonders bevorzugt der Durchmesser des Rohrteils (18) maximal 10 mm bis 12 mm beträgt.

4. Strahlrohr nach einem der voranstehenden Ansprüche, **dadurch gekennzeichnet, dass** das Rohrteil (18) einen ersten und einen zweiten Rohrabschnitt (24, 26) aufweist, wobei sich der erste Rohrabschnitt (24) an das Anschlussteil (14) anschliesst und geradlinig verläuft und der zweite Rohrabschnitt (26) im Winkel zum ersten Rohrabschnitt (24) ausgerichtet ist und an seinem freien Ende (20) die Düse (22) trägt, wobei der Abstand des freien Endes (20) des zweiten Rohrabschnittes (26) von der Längsachse (28) des ersten Rohrabschnittes (24) weniger als 10 cm beträgt, insbesondere weniger als 6 cm.

5. Strahlrohr nach Anspruch 4, **dadurch gekennzeichnet, dass** der erste Rohrabschnitt (24) länger ist als der zweite Rohrabschnitt (26), vorzugsweise mindestens doppelt so lang wie der zweite Rohrabschnitt (26) ist, wobei besonders bevorzugt der zweite Rohrabschnitt (26) in einem Winkel von 30[deg.] bis 150[deg.], insbesondere in einem Winkel von 90[deg.], zum ersten Rohrabschnitt (24) ausgerichtet ist.

6. Strahlrohr nach einem der voranstehenden Ansprüche, **dadurch gekennzeichnet, dass** das Anschlussteil (14) und/oder das Rohrteil (18) aus Metall gefertigt sind.

7. Strahlrohr nach einem der voranstehenden Ansprüche, **dadurch gekennzeichnet, dass** das Anschlussteil (14) mit dem Rohrteil (18) verpresst ist.

8. Strahlrohr nach einem der voranstehenden Ansprüche, **dadurch gekennzeichnet, dass** das Strahlrohr (10) ein Griffteil (12) aufweist, das das Anschlussteil (14) umgibt.

9. Strahlrohr nach Anspruch 8, **dadurch gekennzeichnet, dass** das Griffteil (12) ein Verbindungselement (32) und ein Griffelement (35) umfasst, wobei das Verbindungselement (32) mit der Abgabevorrichtung lösbar verbindbar ist und das Griffelement (35) das Verbindungselement (32) umgibt und einen Griff ausbildet zum Ergreifen des Strahlrohres (10).

10. Strahlrohr nach Anspruch 9, **dadurch gekennzeichnet, dass** das Verbindungselement (32) ein Gewinde (44) zum Verschrauben mit der Abgabevorrichtung aufweist, wobei vorzugsweise das Verbindungselement (32) aus Metall gefertigt ist.

11. Strahlrohr nach Anspruch 9 oder 10, **dadurch gekennzeichnet, dass** das Verbindungselement (32) relativ zum Anschlussteil (14) verdrehbar ist, wobei vorzugsweise das Griffelement (35) drehfest mit dem Verbindungselement (32) verbunden ist.

12. Strahlrohr nach einem der Ansprüche 9 bis 11, **dadurch gekennzeichnet, dass** das Griffelement (35) als Spritzgussteil ausgestaltet ist, wobei vorzugsweise das Griffteil (12) relativ zum Rohrteil (18) verschiebbar ist.

13. Strahlrohr nach einem der Ansprüche 9 bis 12, **dadurch gekennzeichnet, dass** der Durchmesser des Griffelements (35) mindestens 3 cm, insbesondere mehr als 4 cm beträgt, wobei vorzugsweise die Länge des Griffelementes mindestens 10 cm beträgt.

14. Strahlrohr nach einem der Ansprüche 9 bis 13, **dadurch gekennzeichnet, dass** das Griffelement (35) einen sich konisch verjüngenden vorderen Griffbereich (37) ausbildet, wobei vorzugsweise der vordere Griffbereich (37) einen Ringraum (42) definiert, der das Rohrteil (18) über einen Teilbereich seiner Länge in Umfangsrichtung umgibt.

15. Strahlrohr nach einem der Ansprüche 9 bis 14, **dadurch gekennzeichnet, dass** das Griffelement (35) einen zylindrischen hinteren Griffbereich (40) ausbildet, wobei vorzugsweise das Griffteil (12) doppelwandig ausgestaltet ist.

## Claims

1. Jet pipe for connecting to a device for dispensing a pressurised cleaning medium, having a connection part for producing a flow connection to the dispensing device and having a curved, rigid tube part which adjoins the connection part and on the free end of which is arranged a nozzle for the dispensing of the cleaning medium, **characterized in that** the nozzle (22) protrudes into the tube part (18), **in that** the tube part (18) has a diameter of at most 10 - 12 mm in the region surrounding the nozzle, and **in that** the nozzle (22) has an external thread which interacts with a corresponding internal thread of the tube part (18).

2. Jet pipe according to Claim 1, **characterized in that** the nozzle (22) is received entirely by the tube part (18).

3. Jet pipe according to Claim 1 or 2, **characterized in that** the diameter of the tube part (18) is no larger in its region surrounding the nozzle (22) than in the remaining region of the tube part (18), wherein the tube part (18) preferably has a constant diameter proceeding from the connection part (14) to the region surrounding the nozzle (22), wherein the diameter of the tube part (18) is particularly preferably at most 10 mm to 12 mm.

4. Jet pipe according to one of the preceding claims, **characterized in that** the tube part (18) has a first and a second tube portion (24, 26), wherein the first tube portion (24) adjoins the connection part (14) and runs rectilinearly, and the second tube portion (26) is oriented at an angle with respect to the first tube portion (24) and, on its free end (20), bears the nozzle (22), wherein the spacing between the free end (20) of the second tube portion (26) and the longitudinal axis (28) of the first tube portion (24) is less than 10 cm, in particular less than 6 cm.

5. Jet pipe according to Claim 4, **characterized in that** the first tube portion (24) is longer than the second tube portion (26), preferably at least twice as long as the second tube portion (26), wherein the second tube portion (26) is particularly preferably oriented at an angle of 30 degrees to 150 degrees, in particular at an angle of 90 degrees, with respect to the first tube portion (24).

6. Jet pipe according to one of the preceding claims, **characterized in that** the connection part (14) and/or the tube part (18) are manufactured from metal.

7. Jet pipe according to one of the preceding claims, **characterized in that** the connection part (14) is pressed together with the tube part (18).

8. Jet pipe according to one of the preceding claims, **characterized in that** the jet pipe (10) has a grip part (12) which surrounds the connection part (14).

9. Jet pipe according to Claim 8, **characterized in that** the grip part (12) comprises a connecting element (32) and a grip element (35), wherein the connecting element (32) is releasably connectable to the dispensing device and the grip element (35) surrounds the connecting element (32) and forms a grip for enabling the jet pipe (10) to be gripped.

10. Jet pipe according to Claim 9, **characterized in that** the connecting element (32) has a thread (44) for screwing to the dispensing device, wherein the connecting element (30) is preferably manufactured from metal.

11. Jet pipe according to Claim 9 or 10, **characterized in that** the connecting element (32) is rotatable relative to the connection part (14), wherein the grip element (35) is preferably rotationally fixedly connected to the connecting element (32).

12. Jet pipe according to one of Claims 9 to 11, **characterized in that** the grip element (35) is formed as an injection-moulded part, wherein the grip part (12) is preferably displaceable relative to the tube part (18).

13. Jet pipe according to one of Claims 9 to 12, **characterized in that** the diameter of the grip element (35) is at least 3 cm, in particular more than 4 cm, wherein the length of the grip element is preferably at least 10 cm.

14. Jet pipe according to one of Claims 9 to 13, **characterized in that** the grip element (35) forms a conically tapering front grip region (37), wherein the front grip region (37) preferably defines an annular chamber (42) which surrounds the tube part (18) in the circumferential direction over a sub-region of the length of said tube part.

15. Jet pipe according to one of Claims 9 to 14, **characterized in that** the grip element (35) forms a cylindrical rear grip region (40), wherein the grip part (12) is preferably of double-walled configuration.

## Revendications

1. Tube à jet destiné à être raccordé à un dispositif de distribution d'un fluide de nettoyage sous pression, comprenant une partie de raccordement pour réaliser une liaison fluidique avec le dispositif de distribution et comprenant une partie de tube rigide, courbée et se raccordant à la partie de raccordement, à l'extrémité libre de laquelle partie de tube est disposée une buse pour la distribution du fluide de nettoyage, **caractérisé en ce que** la buse (22) pénètre dans la partie de tube (18), **en ce que** la partie de tube (18) présente, dans la région entourant la buse, un diamètre d'au maximum 10 - 12 mm, et **en ce que** la buse (22) comprend un filetage extérieur qui coopère avec un filetage intérieur correspondant de la partie de tube (18).

2. Tube à jet selon la revendication 1, **caractérisé en ce que** la buse (22) est reçue complètement par la partie de tube (18).

3. Tube à jet selon la revendication 1 ou 2, **caractérisé en ce que** le diamètre de la partie de tube (18) dans sa région entourant la buse (22) n'est pas supérieur au diamètre dans la région restante de la partie de tube (18), la partie de tube (18) présentant de préférence un diamètre constant à partir de la partie de raccordement (14) jusqu'à la région entourant la buse (22), le diamètre de la partie de tube (18) valant, de manière particulièrement préférée, au maximum 10 mm à 12 mm.

4. Tube à jet selon l'une quelconque des revendications précédentes, **caractérisé en ce que** la partie de tube (18) comprend un premier et un deuxième segment de tube (24, 26), le premier segment de tube (24) se raccordant à la partie de raccordement (14) et s'étendant de manière rectiligne et le deuxième segment de tube (26) étant orienté suivant un angle par rapport au premier segment de tube (24) et portant la buse (22) à son extrémité libre (20), la distance entre l'extrémité libre (20) du deuxième segment de tube (26) et l'axe longitudinal (28) du premier segment de tube (24) valant moins de 10 cm, en particulier moins de 6 cm.

5. Tube à jet selon la revendication 4, **caractérisé en ce que** le premier segment de tube (24) est plus long que le deuxième segment de tube (26), de préférence au moins deux fois plus long que le deuxième segment de tube (26), le deuxième segment de tube (26) étant orienté, de manière particulièrement préférée, suivant un angle de 30 [deg.] à 150 [deg.], en particulier suivant un angle de 90 [deg.] par rapport au premier segment de tube (24).

6. Tube à jet selon l'une quelconque des revendications précédentes, **caractérisé en ce que** la partie de raccordement (14) et/ou la partie de tube (18) sont fabriquées en métal.

7. Tube à jet selon l'une quelconque des revendications précédentes, **caractérisé en ce que** la partie de raccordement (14) est pressée sur la partie de tube (18).

8. Tube à jet selon l'une quelconque des revendications précédentes, **caractérisé en ce que** le tube à jet (10) comprend une partie de préhension (12) qui entoure la partie de raccordement (14).

9. Tube à jet selon la revendication 8, **caractérisé en ce que** la partie de préhension (12) comporte un élément de liaison (32) et un élément de préhension (35), l'élément de liaison (32) pouvant être relié de manière amovible au dispositif de distribution et l'élément de préhension (35) entourant l'élément de liaison (32) et formant une manette pour la préhension du tube à jet (10).

10. Tube à jet selon la revendication 9, **caractérisé en ce que** l'élément de liaison (32) comprend un filetage (44) pour le vissage sur le dispositif de distribution, l'élément de liaison (32) étant de préférence fabriqué en métal.

11. Tube à jet selon la revendication 9 ou 10, **caractérisé en ce que** l'élément de liaison (32) peut être tourné par rapport à la partie de raccordement (14), l'élément de préhension (35) étant de préférence relié de manière solidaire en rotation à l'élément de liaison (32).

12. Tube à jet selon l'une quelconque des revendications 9 à 11, **caractérisé en ce que** l'élément de préhension (35) est configuré sous forme de pièce moulée par injection, la partie de préhension (12) étant de préférence déplaçable par rapport à la partie de tube (18).

13. Tube à jet selon l'une quelconque des revendications 9 à 12, **caractérisé en ce que** le diamètre de l'élément de préhension (35) vaut au moins 3 cm, en particulier plus de 4 cm, la longueur de l'élément de préhension valant de préférence au moins 10 cm.

14. Tube à jet selon l'une quelconque des revendications 9 à 13, **caractérisé en ce que** l'élément de préhension (35) forme une région de préhension avant se rétrécissant de manière conique (37), la région de préhension avant (37) définissant de préférence un espace annulaire (42) qui entoure la partie de tube (18) dans la direction périphérique sur une région partielle de sa longueur.

15. Tube à jet selon l'une quelconque des revendications 9 à 14, **caractérisé en ce que** l'élément de préhension (35) forme une région de préhension arrière cylindrique (40), la partie de préhension (12) étant de préférence à double paroi.
